# EUROPÄISCHE PATENTSCHRIFT

(11) **EP 0 155 332 B1**
(45) Veröffentlichungstag und Bekanntmachung des Hinweises auf die Patenterteilung: **24.08.1988**
(21) Anmeldenummer: 84103029.9
(22) Anmeldetag: 20.03.1984
(51) Int. Cl.: B21D 43/05

(54) **Zwischenablage in einer Transferpresse**
Intermediate work piece support in a transfer press
Support intermédiaire de pièce dans une presse-transfert

(43) Veröffentlichungstag der Anmeldung: 25.09.1985
(73) Patentinhaber: L. SCHULER GmbH, D-73012 Göppingen (DE)
(72) Erfinder: Braun, Hermann, D-7332 Eislingen (DE); Dumschat, Helmut, D-7322 Donzdorf (DE); Strommer, Kurt, D-7343 Kuchen (DE); Müller, Sieghard, D-7321 Ottenbach (DE)

(56) Entgegenhaltungen:
- DE-C- 3 245 603
- JP-A-56 036 346
- JP-A-58 100 927
- BLECH . ROHRE . PROFILE, Band 26, Nr. 8, August 1979, Seiten 380-387, Coburg, DE; H.L. HILBERT: "Einzelpressen und mechanisierte Einzelpressen"

## Beschreibung

Die Erfindung betrifft eine Zwischenablage der im Oberbegriff des Anspruchs 1 angegebenen Art. In Transferpressen wie Zweiständerpressen und Mehrständerpressen ist die Länge der Umsetzbewegung der Werkstücke über den Antrieb des Transportgerätes eingestellt. Der Abstand zwischen z. B. der dritten Arbeitsstufe und der vierten Arbeitsstufe in einer Mehrständerpresse ist durch die Leerstufe zwischen zwei Pressenständern größer, z. B. doppelt so groß, als der Abstand zwischen den von einem einzigen Stößel beaufschlagten und benachbarten Arbeitsstufen. In diesem Bereich der Leerstufe ist eine Ablage vorzusehen, in der Werkstücke zwischenzeitlich von dem Transportgerät abgesetzt und wieder erfaßt werden können.

In der Publikation «Einzelpressen und mechanisierte Einzelpressen» von H.L. Hilbert in Blech, Rohre, Profile 26 (1979) 8, Seiten 384 und 385 ist eine Zweiständerpresse beschrieben mit einer in Bild 11 gezeigten Zwischenablage im Bereich der Werkstückausgabe zwischen zwei Pressenständem. Die Zwischenablage weist zwei Ablageschablonen auf, auf die jeweils ein Werkstück über ein Transportgerät abgesetzt und erneut erfaßt wird zur Abgabe an eine der Presse nachgeordnete Lochpresse. Wird für ein neues Werkstück der Werkzeugsatz ausgetauscht, ist auch die Zwischenablage bzw. sind die Ablageschablonen manuell auszutauschen. Befindet sich eine derartige Zwischenablage zwischen zwei Ständern - im Bereich der Leerstufe - einer Mehrständerpresse, ist ein erhöhter Aufwand für den Austausch bei ungünstiger Zugänglichkeit erforderlich.

In der DE-C-32 45 603 wird eine Stufenpresse für Großteile beschrieben mit einer Zwischenablage, die aus mehreren kleinflächigen Tragelementen besteht, die vermittels Kolbenstangen oder Gewindespindeln entsprechend der Gestalt der Unterfläche des Werkstückes höhenanpaßbar sind. Diese Ablage ist auf unterschiedlich geformte Werkstücke einstellbar und somit bei Werkzeugwechsel nicht auszutauschen. Bei Verwendung einer Presse mit Schließkasten zwischen den Pressenständern ist eine solche Ablageeinrichtung aus Platzgründen nicht anwendbar. Die anschlaglose Höheneinstellung jedes Hubkolbens erfordert darüber hinaus einen entsprechend hohen Steuerungsaufwand.

In der den Oberbegriff des Anspruchs I bildenden JP-A-58 100 927 sind in den Leerstufen einer Presse Einrichtungen zur Zwischenablage von Werkstücken gezeigt. Diese Einrichtungen umfassen Ablageschablonen mit der Unterseite des Werkstückes angepaßter Auflagefläche. Die Ablageschablonen sind in den Abstützbereich aus dem darunter befindlichen Bereich hochschwenkbar. Für die Abstützung eines Bleches sind jeweils zwei Ablageschablonen vorgesehen, die nach dem Hochschwenken in der Abstützlage zu arretieren sind.

Die Aufgabe der Erfindung liegt in der Schaffung einer Zwischenablage im Bereich von Leerstufen bei Pressen der zuvor angegebenen Arten, die die genannten Nachteile nicht aufweist, auch in Pressen mit Schließkasten einsetzbar ist und zum Erreichen der Sollposition der Ablageschablonen höhenmäßig auf Kolbenanschlag verfahrbar ist.

Diese Aufgabe wird bei einer Zwischenablage der eingangs genannten Art gelöst durch die im Kennzeichen des Anspruchs 1 angegebenen Merkmale.

Anspruch 2 beinhaltet eine vorteilhafte Weiterbildung des Erfindungsgedankens. Die weiteren Ansprüche beinhalten vier bevorzugte Ausführungsformen der Erfindung.

Vorteile der Erfindung ergeben sich daraus, daß bei Werkzeugwechsel das Anfahren, Anheben und Absenken der Ablageschablonen vollautomatisiert ist und Auswechsel- und Nachstellarbeiten dabei völlig entfallen. Der Steuerungsaufwand ist reduziert auf eine Positionierung der anzuhebenden Ablageschablonen und den Anhebevorgang gegen Anschlag.

Die Erfindung soll im folgenden unter Bezugnahme auf die Ausführungsbeispiele der Zeichnung beschrieben werden. Es zeigen
Fig. 1 eine erste Ausführungsform der Erfindung in einer Vorderansicht,
Fig. 2 linke Hälfte: einen Teilschnitt entlang der Schnittlinie I-I in Fig.1, rechte Hälfte: einen Teilschnitt entlang der Schnittlinie 11-11 in Fig. 1,
Fig. 3 eine zweite Ausführungsform der Erfindung in einer Vorderansicht,
Fig. 4 eine Schnittansicht entlang der Schnittlinie IV-IV in Fig. 3,
Fig. 5 eine weitere Ausführungsform der Erfindung in einer Vorderansicht und
Fig. 6 eine Schnittansicht entlang der Schnittlinie VI-VI in Fig. 5.

Für gleiche Teile in den Figuren sind gleiche Kennziffern verwendet. Die Zwischenablage befindet sich zwischen zwei Ständern 1 einer Presse. Die Transportrichtung der Werkstücke verläuft in den Fig. 1, 3 und 6 senkrecht zur Zeichenebene; in den Fig. 2,4 und 5 ist die Transportrichtung, die die Richtung des Werkstückdurchlaufes charakterisiert, mit dem Pfeil 2 angegeben. Die über das Transportgerät, von dem greifertragende Schienen 3 gezeigt sind, gegebenenfalls in die Presse, durch die Presse und gegebenenfalls aus dieser geführten Werkstücke 4 sind im Bereich zwischen den zwei Ständern 1, die quer zur Transportrichtung 2 einander gegenüberstehen, abzulegen. Zur Abstützung dienen hier Ablageschablonen 6, deren Auflageflächen 7, die auch geteilt ausgeführt sein können, der Form im Abstützbereich der Unterseite des jeweils abzustützenden Werkstückes 4 entsprechen. Die Ablageschablonen können in ihrer Längsausdehnung in Transportrichtung 2, Fig. 1 bis 4, als auch quer zur Transportrichtung 2, Fig. 5 und 6, verlaufen. Die Ausführungsformen zeigen günstige Lagen der Ablageschablonen 6. Die Erfindung ist an den angedeuteten Schließkasten 8, sein Vorhandensein und seine Lage nicht gebunden. In den Figuren sind die Ablageschablonen 6 höhenmäßig verstellbar und in jeweils zwei Gruppen für eine voneinander beabstandete Abstützung der Werkstücke 4 aufgeteilt. Fig. 1 bis 4 zeigen Ablageschablonen 6, die an ihrer Unterseite in den Endbereichen 9 Drehlager 11 aufweisen (Fig. 2 und 4), von denen ein Drehlager in einem sich horizontal erstreckenden Langloch 12 beweglich ist. In jedem Drehlager 11 ist jeweils ein Lagerbock 13 angelenkt, der über Führungsschienen 14 in Gleitführungen 16 einer in Fig. 1 und 2 gestellfesten Lagerschiene 17 geführt ist. Die Lagerschiene 17 kann einteilig je Lagerungsseite 18, 19 ausgeführt sein und erstreckt sich dabei im wesentlichen über die Gesamtbreite/-länge des Abstützbereiches/der Leerstufe. Die Lagerungsseiten 18,19 kennzeichnen jeweils die linke bzw. rechte Abstützseite der Ablageschablonen 6 und deren Hebemittel in den Fig. 2, 4 und 6 bzw. die hinten bzw. vorne befindliche Abstützseite in den Fig. 1, 3 und 5. Die Positionen 18, 19 sind nur in Fig. 2 eingezeichnet, da für beide Abstützseiten innerhalb der jeweiligen Ausführungsform gleiche Mittel verwendet werden. An jedem Lagerbock 13 ist weiterhin eine Gegenlagefläche 21 vorgesehen, die mit dem Kolben 22 einer Arbeits-Zylinder-Kolben-Einheit 23 oder einem dementsprechenden Stellmittel zum Heben zusammenwirkt. Jede Arbeits-Zylinder-Kolben-Einheit 23, im folgenden mit Hebemittel bezeichnet, ist in Fig. 1 und 2 an einem Schlitten 24 befestigt, der in Gleitschienen 26 vermittels einer Spindel 27 in horizontaler Richtung hin- und hergehend bewegbar ist. Die Spindel 27 ist von einem Motor 28 links- und rechtsdrehend bewegbar. Die in doppelter Anzahl zu der Anzahl der möglicherweise zu fertigenden unterschiedlich geformten Werkstücke vorhandenen Ablageschablonen 6 sind entsprechend ihren Abstützlagen in Gruppen (in Fig. 1, 3, 5 jeweils linke und rechte Gruppe) unterteilt. Jedem Endbereich 9 jeder Gruppe Ablageschablonen 6 ist jeweils ein Hebemittel 23 zugeordnet. Motor 28, Spindeln 27 und Gleitschienen 26 sind über Lagerwinkel 29 an der Lagerschiene 17 befestigt. Für einen Synchronlauf der Schlitten 24 an der Gegenseite der Ablageschablonen 6 dient ein Zahnriementrieb aus Zahnriemen 31 und Zahnrädern 32, 33, oder es werden zwei auf jeweils eine Spindel 27 wirkende Motore 28 benötigt.

Die Schlitten 24 sind nur dann verfahrbar, wenn über den Lagerböcken 13 zugeordnete Abfragemittel, z. B. Näherungsschalter 34, die abgesenkte Lage aller oder die Lage der beiden zuletzt verwendeten Ablageschablonen 6 festgestellt worden ist. Bei Anwahl eines Paares Ablageschablonen 6 über die Pressenautomation werden die Hebemittel 23 über den Motor-Spindel-Schlitten-Antrieb verstellt, und es gelangt hierbei jeder Kolben 22 des Hebemittels 23 unter die Gegenlagefläche 21 der anzuhebenden Ablageschablone 6.

Die Höhe der Gegenlagefläche 21 an den Ablageschablonen 6 kann unterschiedlich sein, so daß das Hebemittel in unterschiedlichen Leerwegen bis zur Anlage an den Gegenlageflächen zu verfahren ist. Über die Bauhöhe der Ablageschablonen 6 und den bis zum Anschlag noch zu verfahrenden Weg des Kolbens 22 des Hebemittels 23 ist die Höhe der Auflagefläche 7 einstellbar.

Fig. 3 und 4 zeigen gleiche Bauteile wie Fig. 1 und 2 mit dem Unterschied, daß die Hebemittel 23 gestellfest in allen (unterschiedlich geformten) Werkstücken gemeinsamen Abstützbereich angeordnet sind. Dabei ist jede Gruppe an Ablageschablonen 6 für sich horizontal über einen Spindelantrieb verfahrbar, um das anzuhebende Paar Ablageschablonen 6 oberhalb der Hebemittel 23 zu plazieren. Jede Gruppe Ablageschablonen 6 ist hierbei auf einem gemeinsamen, verfahrbaren Schlitten 36 angeordnet, wobei jede Ablageschablone 6 in der zuvor beschriebenen Weise für eine vertikale Bewegung gelagert ist. Zum Antrieb der Schlitten 36 in z. B. gegenläufiger Bewegung dient eine von dem Motor 28 getriebene Spindel 30, die mittig in einem Lagerbock 37 abgestützt ist. Ablageschablonen 6 und deren Antriebs- und Lagermittel sind über Lagerböcke 38 gestellseitig abgestützt.

In den Fig. 5 und 6 ist eine weitere vereinfacht dargestellte Ausführung einer Zwischenablage gezeigt, die über Lagerschienen 39 und Stützbleche 41 an z. B. dem Schließkasten 8 befestigt ist. In den Lagerschienen 39 sind Gleitführungen 42 für die anzuhebenden Ablageschablonen 6 vorgesehen. An der Unterseite jeder Ablageschablone 6 ist in Bezug auf jeden Endbereich 9 eine Gegenlagefläche 21 angeordnet. Unterhalb der Ablageschablonen 6 ist eine Rahmenkonstruktion aus zwei Seitenträgern 43, die untereinander über zwei Führungsstangen 44 verbunden sind, angeordnet. Der Rahmen ist über gestellfeste Gleitführungen 46 im Bereich der Seitenträger 43 von einem oder mehreren gestellfesten Hebemitteln 47 (vertikal) anhebbar und absenkbar. Zentral und sich in Längsausdehnung der Zwischenablage erstreckend ist eine von dem Motor 28 antreibbare Spindel 48 gelagert. Je Gruppe Ablageschablonen 6 ist ein über die Spindel 48 in Längserstreckung der Rahmenkonstruktion bewegbares Zwischenglied 49 angeordnet, das mit den Gegenlageflächen 21 an der angewählten Ablageschablone 6 bei Betätigung des Hebemittels 47 zusammenwirkt im Sinne einer die Ablageschablone 6 anhebenden Weise. Das Zwischenglied 49 ist in Fig. 5 um 90° gedreht zusätzlich eingezeichnet.

Motor 28 und Drehwinkelgeber 50 können in Anlehnung an Fig. 5 und 6 an der insgesamt anzuhebenden Rahmenkonstruktion befestigt und so beim Anheben eines Paares Ablageschablonen 6 mit anzuheben sein. Motor 28 und Drehwinkelgeber 50 können, wie es in den Fig. 5 und 6 näher dargestellt ist, gestellfest gelagert sein. Hierzu sind Kulissensteine 51 in den Zwischengliedern 49 als Muttern für die Spindel 48 vorzusehen. Die Kulissensteine 51 sind in sich vertikal erstreckenden Langlöchern 52 der Zwischenglieder geführt. Die Seitenträger 43 weisen dementsprechende Aussparungen 53 auf zum freien Durchtritt der Spindel 48.

Die Ausführungen in den Fig. 5 und 6 umfassen auch die Möglichkeiten getrennter Antriebe von z. B. vier Zwischengliedern 49 in Führungsstangen 44, die zu diesem Zweck z. B. Flächen- bzw. Mehrflächenführungen aufweisen, wobei die beiden Zwischenglieder 49 einer Lagerungsseite (18, 19 in Fig. 2) über eine Spindel 48 der gezeigten Art in synchroner Weise zu den beiden Zwischengliedern 49 der anderen Lagerungsseite der gezeigten Art, die von einer weiteren Spindel 48 anzutreiben sind, verstellbar sind. Jede Spindel nach dieser Ausführungsform ist parallel zu den Führungsstangen 44 und in Eingriff mit jeweils einem Zwischenglied 49 je Gruppe Ablageschablonen 6 einer Lagerungsseite und motorgetrieben gelagert.

Die Spindeln 27, 30, 48 in den Fig. 1 bis 6 und den weiteren Ausführungsformen nach den Fig. 5 und 6 sind von jeweils einem Spindelende ausgehend bis etwa zur Mitte ihrer Länge mit links- bzw. rechtsgängigem Gewinde versehen. Die gezeigten Drehwinkelgeber 50 dienen der Abgabe der Drehstellung der Spindeln (Fahrstrecke der Schlitten 24, 36, 49) entsprechender Signale an die Pressenautomation zur Steuerung und Positionierung der Motoren 28. Mit 5 sind aus dem Pressenbereich herausfahrbare, die Werkzeuge tragende Tische positioniert.

Die Relativbewegung - Verschiebebewegung - zwischen den Ablageschablonen 6 und den Hebemitteln 22, 23, 47 wird nach Fig. 1 und 2 durch den oder die beiden Motore 28, die Spindeln 27 und den Schlitten 24, in den Fig. 3 und 4 durch den Motor 28, die Spindel 30 und die Schlitten 36 und in den Fig. 5 und 6 durch den Motor 28, die Spindel bzw. Spindeln 48 und die Zwischenglieder 49 bewirkt.

## Patentansprüche

1. Zwischenablage für im wesentlichen großflächige Werkstücke (4) im Bereich einer Leerstufe im von einem Transportgerät bewirkten Werkstückdurchlauf (Pfeil 2) einer Transferpresse mit zumindest zwei Ablageschablonen (6) je Werkstück (4) unterschiedlicher Gestalt mit entsprechend der Unterfläche des Werkstückes (4) im Abstützbereich angepaßter Auflagefläche (7), wobei die Ablageschablonen (6) wahlweise durch eine Verstellbewegung in die Abstützlage für die Werkstücke (4) bringbar sind, dadurch gekennzeichnet, daß die Ablageschablonen (6) in vertikaler Richtung linear beweglich und über zumindest ein Hebemittel (22, 23; 47) linear anhebbar gelagert sind und daß Verstellmittel (28, 24, 27, 30, 36, 48, 49) angeordnet sind
- für eine horizontale Verschiebebewegung aller Ablageschablonen (6), wenn das Hebemittel (22,23) ortsfest gelagert ist,
- für eine horizontale Verschiebebewegung des Hebemittels (22, 23), wenn die Ablageschablonen
(6) ortsfest gelagert sind, und
- für eine Verschiebebewegung zumindest eines zwischen den Ablageschablonen (6) und dem Hebemittel (47) horizontal verschiebbar gelagerten Zwischengliedes (49), das die vertikale Bewegung des Hebemittels (47) auf die anzuhebenden Schablonen (6) überträgt, wenn die Ablageschablonen (6) und das Hebemittel (47) ortsfest gelagert sind.

2. Zwischenablage nach Anspruch 1, dadurch gekennzeichnet, daß Ablageschablonen (6) in Anzahl unterschiedlicher, in der Presse zu fertigender Werkstücke (4) einer die Werkstücke in einem ersten Bereich abstützenden Gruppe und Ablageschablonen (6) gleicher Anzahl einer die Werkstücke in einem zweiten, dem ersten Bereich entfernt liegenden Bereich abstützenden Gruppe angeordnet sind und daß den Endbereichen (9) jeder Gruppe Ablageschablonen (6) je ein Hebemittel (22, 23; 47) zugeordnet ist.

3. Zwischenablage nach Anspruch 2, dadurch gekennzeichnet, daß die Hebemittel (22, 23) über Schienenführungsmittel (26) beweglich gelagert und über zumindest ein Verstellmittel (24, 27, 28) in zueinander synchroner Weise verstellbar sind.

4. Zwischenablage nach Anspruch 3, dadurch gekennzeichnet, daß die Hebemittel (22, 23) Arbeits-Zylinder-Kolben-Einheiten sind, die an über einen Spindelantrieb (27, 28) als Verstellmittel antreibbaren Schlitten (24) gelagert sind.

5. Zwischenablage nach Anspruch 2, dadurch gekennzeichnet, daß jedes Ende (9) jeder Ablageschablone (6) über ein Drehlager (11) in je einem Lagerbock (13) gehalten ist, wobei ein Drehlager in einem in Richtung der Drehlager verlaufenden Langloch (12) bewegbar ist zum Ausgleich unterschiedlich ausgeführter Hebehübe, daß jeder Lagerbock (13) in zumindest einem sich in Heberichtung erstreckenden Lagersitz (16) geführt ist und daß jeder Lagerbock (13) im Bereich des Drehlagers (11) eine Gegenlagefläche (21) aufweist zur Gegenlage des Hebemittels (22, 23).

6. Zwischenablage nach Anspruch 2, dadurch gekennzeichnet, daß die Hebemittel (22, 23) gestellfest angeordnete Arbeits-Zylinder-Kolben-Einheiten sind, daß jedem Endbereich (9) jeder Gruppe an Ablageschablonen (6) je ein Hebemittel (22, 23) zugeordnet ist im Abstützpunkt für das Werkstück (4), und daß jede Gruppe an Ablageschablonen (6) über zumindest ein Verstellmittel (28, 30, 36) in zueinander synchroner Weise verstellbar ist.

7. Zwischenablage nach Anspruch 2, dadurch gekennzeichnet, daß zwischen jedem Endbereich (9) jeder Gruppe der in vertikaler Richtung beweglichen, ansonsten jedoch fest angeordneten Ablageschablonen (6) und dem und gegebenenfalls den gestellfest angeordneten, als Arbeits-Zylinder-Kolben-Einheiten ausgebildeten Hebemitteln (47) ein über ein Verstellmittel (28, 48) in den Endbereich der anzuhebenden Ablageschablone (6) verfahrbares Zwischenglied (49) angeordnet ist, wobei die Zwischenglieder (49) aller Endbereiche in einer synchronen Weise über das Verstellmittel (28, 48) bewegbar sind.

8. Zwischenablage nach Anspruch 2, gekennzeichnet durch je eine jeder Lagerungsseite (18, 19) zugeordnete und sich im wesentlichen über die Endbereiche (9) der Ablageschablonen (6) beider Gruppen erstreckende, durch zumindest ein Hebemittel (47) anhebbare Führungsstange (44), durch je eine parallel zu jeder Führungsstange geführte, motorgetriebene Spindel (48) und durch je ein jedem Endbereich jeder Gruppe Ablageschablonen (6) zugeordnetes, spindelverstellbares und über die Führungsstangen (44) anhebbares Zwischenglied (49).

9. Zwischenablage nach Anspruch 2, dadurch gekennzeichnet, daß jede Unterseite jeder Ablageschablone (6) in den Endbereichen eine Gegenlagefläche (21) aufweist, gegen die jeweils ein Hebemittel (22, 23; 47) direkt, gegebenenfalls unter Zwischenlage eines Zwischengliedes (49) bringbar ist, und die Gegenlagefläche (21) höhenmäßig derart eingestellt ist, daß sich bei gegen Anschlag gefahrenem Kolben (22) eines als Arbeits-Zylinder-Kolben-Einheit ausgeführten Hebemittels (22, 23) die Abstützhöhe für die Auflagefläche (7) der Ablageschablone (6) einstellt.

## Claims

1. Intermediate receiving unit for essentially large-area workpieces (4) in the area of an empty stage in the workpiece passage (arrow 2), effected by a transporting appliance, through a transfer press, having at least two receiving templates (6) per workpiece (4) of different configuration with a locating surface (7) adapted in the supporting area in accordance with the undersurface of the workpiece (4), wherein the receiving templates (6) can alternatively be moved into the supporting position for the workpieces (4) via an adjusting movement, characterized in that the receiving templates (6) are mounted in such a way that they can move linearly in the vertical direction and can be lifted linearly via at least one lifting device (22, 23; 47), and that adjusting means (28,24,27,30,36,48,49) are arranged
- for a horizontal displacement movement of all receiving templates (6) when the lifting device (22,
23) is mounted in a fixed position,
- for a horizontal displacement movement of the lifting device (22, 23) when the receiving templates
(6) are mounted in a fixed position, and
- for a displacement movement of at least one intermediate member (49) which is mounted in a horizontally displaceable manner between the receiving templates (6) and the lifting device (47) and transmits the vertical movement of the lifting device (47) to the templates (6) to be lifted when the receiving templates (6) and the lifting device (47) are mounted in a fixed position.

2. Intermediate receiving unit according to claim 1, characterized in that receiving templates (6), which in number correspond to the number of different workpieces (4) to be produced in the press are arranged in a group supporting the workpieces in a first area and the same number of receiving templates (6) is arranged in a group supporting the workpieces in a second area remote from the first area, and in that a lifting device (22, 23; 47) is allocated to the end areas (9) of each group of receiving templates (6).

3. Intermediate receiving unit according to claim 2, characterized in that the lifting devices (22, 23) are movably mounted via rail guide means (26) and are adjustable in a synchronous manner relative to one another via at least one adjusting means (24, 27, 28).

4. Intermediate receiving unit according to claim 3, characterized in that the lifting devices (22, 23) are working cylinder-piston units which are mounted on slides (24) which can be driven as adjusting means via a spindle drive (27, 28).

5. Intermediate receiving unit according to claim 2, characterized in that each end (9) of each receiving template (6) is held in one bearing block (13) each, via a pivot bearing (11), one pivot bearing, for compensating lifting strokes executed to a varying extent, being movable in an elongated hole (12) running in the direction of the pivot bearings, that each bearing block (13) is guided in at least one bearing seat (16) extending in he lifting direction, and that each bearing block (13), in the area of the pivot bearing (11), has an abutment face (21) for the lifting device (22, 23) to abut against.

6. Intermediate receiving unit according to claim 2, characterized in that the lifting devices (22, 23) are working cylinder-piston units, arranged so as to be fixed to the frame, that one lifting device (22, 23) each, at the supporting point for the workpiece (4), is allocated to each end area (9) of each group of receiving templates (6), and that each group of reciving templates (6) is adjustable in a synchronous manner relative to one another via at least one adjusting means (28, 30, 36).

7. Intermediate receiving unit according to claim 2, characterized in that an intermediate member (49) which can be moved via an adjusting means (28, 48) into the end area of the receiving template (6) to be lifted is arranged between each end area (9) of each group of receiving templates (6), movable in the vertical direction but otherwise arranged in a fixed manner, and the lifting device or possibly lifting devices (47) arranged so as to be fixed to the frame and designed as working cylinder-piston units, the intermediate members (49) of all end areas being movable in a synchronous manner via the adjusting means (28, 48).

8. Intermediate receiving unit according to claim 2, characterized by one guide rod (44) each, which is allocated to each mounting side (18, 19), extends substantially over the end areas (9) of the receiving templates (6) of both groups and can be lifted by at least one lifting device (47), by one motor-driven spindle (48) each, guided parallel to each guide rod, and by one intermediate member (49) each, which is allocated to each end area of each group of receiving templates (6), can be adjusted by a spindle and can be lifted via the guide rods (44).

9. Intermediate receiving unit according to claim 2, characterized in that each underside of each receiving template (6), in the end areas, has an abutment face (21) against which in each case a lifting device (22,23; 47) can be moved directly or possibly with the imposition of an intermediate member (49), and the abutment face (21) is set vertically in such a way that, when the piston (22) of a lifting device (22, 23) constructed as a working cylinder-piston unit runs against the stop, the supporting height for the locating surface (7) of the receiving template (6) is set.

## Revendications

1. Support intermédiaire pour des pièces (4) qui sont essentiellement de grande surface, dans la région d'un étage à vide du trajet des pièces (flèche 2) d'une presse transfert, qui est déterminée par un appareil transporteur, comprenant au moins deux appuis profilés (6) pour chaque pièce (4) qui peut présenter une configuration variable, ces appuis profilés présentant des surfaces de portée (7) qui sont adaptées à la face inférieure que la pièce (4) présente dans la région de soutien, les appuis profilés (6) pouvant être amenés sélectivement, par un mouvement de réglage, dans la position de soutien des pièces (4), caractérisé en ce que les appuis profilés (6) sont montés de façon à être mobiles en mouvement rectiligne dans la direction verticale et de façon à pouvoir être soulevés en mouvement rectiligne par l'intermédiaire d'au moins un moyen de levage (22, 23; 47), et en ce que des moyens de réglage (28, 24, 27, 30, 36, 40, 49) sont prévus:
- pour un mouvement de translation horizontale de tous les appuis profilés (6) si le moyen de levage (22, 23) est monté fixe en position,
- pour un mouvement de translation horizontale du moyen de levage (22, 23) si les appuis profilés (6) sont montés fixes en position, et
- pour un mouvement de translation d'au moins un élément intermédiaire (49) monté mobile en translation horizontale entre les appuis profilés (6) et le moyen de levage (47), élément qui transmet le mouvement vertical du moyen de levage (47) aux appuis profilés (6) à soulever, si les appuis profilés (6) et le moyen de levage (47) sont montés en position fixe.

2. Support intermédiaire selon la revendication 1, caractérisé en ce que les appuis profilés (6) sont agencés, en un nombre égal à celui des différentes pièces (4) qu'il s'agit de fabriquer dans la presse, en un groupe d'appuis profilés qui donne appui aux pièces dans une première région tandis que d'autres appuis profilés (6) de même nombre sont agencés en un groupe qui donne appui aux pièces dans une deuxième région, éloignée de la première région, et en ce qu'un moyen de levage (22,23; 47) est associé à chacune des régions d'extrémités (9) de chaque groupe d'appuis profilés (6).

3. Support intermédiaire selon la revendication 2, caractérisé en ce que les moyens de levage (22, 23) sont montés mobiles sur des moyens de guidage

(26) formant rail et peuvent se déplacer d'une façon synchrone l'un par rapport à l'autre par l'intermédiaire sous l'action d'au moins un moyen moteur (24, 27, 28).

4. Support intermédiaire selon la revendication 3, caractérisé en ce que les moyens de levage (22, 23) sont des vérins à cylindre et piston qui sont montés sur des chariots (44) qui peuvent être entraînés par l'intermédiaire d'un mécanisme à vis (28) servant de moyen moteur.

5. Support intermédiaire selon la revendication 2, caractérisé en ce que chaque extrémité (9) de chaque appui profilé (6) est tenue, par l'intermédiaire d'une articulation (11), dans un support d'articulation (13), une articulation étant mobile dans un trou allongé (12) qui s'étend dans la direction des articulations, pour compenser les différences des courses de levage, en ce que chaque support d'articulation (13) est guidé dans au moins un guide (16) qui s'étend dans la direction du levage et en ce que chaque support d'articulation (13) présente, dans la région de l'articulation (11), une surface du butée (21) contre laquelle porte le moyen de levage (22, 23).

6. Support intermédiaire selon la revendication 2, caractérisé en ce que les moyens de levage (22, 23) sont des vérins à piston-cylindre montés fixes par rapport au châssis, en ce qu'à chaque région d'extrémité (9) de chaque groupe d'appuis profilés (6), est associé un moyen de levage (22, 23), placé au point de soutien de la pièce (4), et en ce que chaque groupe d'appuis profilés (6) peut être mis en mouvement par l'intermédiaire d'au moins un moyen moteur (28, 30, 36), les groupes étant mis en mouvement en synchronisme entre eux.

7. Support intermédiaire selon la revendication 2, caractérisé en ce qu'entre chaque région d'extrémité (9) de chaque groupe d'appuis profilés (6) mobiles dans la direction verticale mais agencés fixes par ailleurs, et le ou les moyen(s) de levage (47) monté(s) fixe(s) par rapport au châssis et constitué(s) par un ou des vérin(s) à piston-cylindre, est interposé un organe intermédiaire (49) qui peut être amené au moyen d'un moyen moteur (28, 48) dans la région d'extrémité de l'appui profilé (6) qu'il s'agit de soulever, les éléments intermédiaires (49) de toutes les régions d'extrémités pouvant être mis en mouvement de façon synchrone à l'aide du moyen moteur (28,48).

8. Support intermédiaire selon la revendication 2, caractérisé par une barre de guidage (44) associée à chaque côté de montage (18, 19), et qui s'étend sensiblement sur les régions d'extrémités (9) des supports (6) des deux groupes et qui peut être soulevée par au moins un moyen de levage (47); une vis (48) entraînée par un moteur, guidée parallèlement à chaque barre de guidage et un élément intermédiaire (49) associé à chaque région d'extrémité de chaque groupe d'appuis profilés (6) qui peut être mise en mouvement par une vis et qui peut être soulevée par l'intermédiaire des barres de guidage (44).

9. Support intermédiaire selon la revendication 2, caractérisé en ce que la face inférieure de chaque appui profilé (6) présente dans les régions d'extrémités une surface de butée (21) contre laquelle un moyen de levage (22,23; 47) peut être mis en appui, soit directement, soit éventuellement, avec interposition d'un élément intermédiaire (49), et en ce que la surface de butée (21) est réglée en hauteur de telle manière que la surface de portée (7) de l'appui profilé (6) se place à la hauteur d'appui lorsque le piston (22) d'un moyen de levage (22, 23) constitué par un vérin à cylindre et piston amené en butée.
